# EUROPÄISCHE PATENTSCHRIFT

(11) **EP 0 910 532 B1**
(45) Veröffentlichungstag und Bekanntmachung des Hinweises auf die Patenterteilung: **27.09.2000**
(21) Anmeldenummer: 97930249.4
(22) Anmeldetag: 10.07.1997
(51) Int. Cl.: B63B 19/08, B63B 19/00, B63B 35/73

(54) **SCHIFFSKÖRPER FÜR EIN SEGELSCHIFF**
HULL FOR A SAILING VESSEL
COQUE POUR BATEAU A VOILES

(30) Priorität: 12.07.1996 AT 126096
(43) Veröffentlichungstag der Anmeldung: 28.04.1999
(73) Patentinhaber: Hamata, Maria, 2325 Himberg (AT)
(72) Erfinder: HAMATA, Bruno, A-2325 Himberg (AT)
(86) Internationale Anmeldenummer: AT9700162
(87) Internationale Veröffentlichungsnummer: WO9802346

(56) Entgegenhaltungen:
- GB-A- 533 457
- US-A- 1 750 695
- US-A- 2 278 706
- NN.: "A new sail training vessel for the handicapped" SHIP AND BOAT INTERNATIONAL, Bd. 96, Nr. 2, März 1996, LONDON GB, Seiten 37-39, XP002046585
- NN.: "Maxsurf Truely Integrated Naval Architecture Software" SHIP AND BOAT INTERNATIONAL., Bd. 95, Nr. 10, Dezember 1995, LONDON GB, Seite 26 XP002046586
- NN.: "Harken '92 Yacht Equipment (Catalogue)" 1992 , HARKEN , PEWAUKEE, WI, USA XP002046587 siehe Seite 191

## Beschreibung

Die Erfindung betrifft einen Schiffskörper für ein Segelschiff mit einem im wesentlichen vom Bug bis zum Heck durchgehenden Arbeitsdeck, auf dem ein zur Vermeidung von Windangriffsfächen das Arbeitsdeck nur geringfügig überragendes Deckshaus angeordnet ist und unterhalb dessen, Kabinen und ein Hauptwohndeck mit anschließendem Terrassendeck umfassender Aufenthaltsbereich liegen.

Ein Segelschiff besteht aus einem Schiffsrumpf welcher durch ein Deck (Segeldeck oder Arbeitsdeck genannt) wasserdicht mit dem Rumpf verbunden ist.
Auf diesem Deck befinden sich gegebenfalls Aufbauten, auch Deckshäuser genannt - welche den Lebensraum bzw. Komfort an Bord vermehren bzw. steigern. Diese Deckshäuser, in welchen oft auch Innensteuerstände untergebracht sind, haben jedoch verschiedene Nachteile, wie hohe Luftwiderstände auf Grund der großen Höhe über Deck, oder Sicherheitsprobleme durch die Verwendung von zu großen Glasfenstern. Auch was die Größe dieser Aufbauten betrifft, sind naturgemäß Beschränkungen vorhanden.
Um diesen Nachteilen zu entgehen, wurde sehr oft der Lebensraum an Bord, z.B. der Salon, in den Schiffsrumpf verlegt, was den Nachteil hat, ein "Kellergefühl" ohne Aussicht zu haben.
Der Stand der Technik ist in den führenden Yachtmagazinen, nämlich: Boat International
- England, Meer & Yachten bzw. Boote Exclusiv - Deutschland, Yacht Capital - Italien, und Showboats International - USA, in Form von Schiffsbeschreibungen erkennbar.
Typische Artikel sind: Segelyacht Liberty in Meer & Yachten Nr.2/98
Die größten Segelyachten der Welt - Top 100 in Boote Exclusiv Nr.2/98
Segelyacht Surama in Boat International October 1997

Gegenstand der Erfindung ist es, durch neue technische Merkmale eine verbesserte Nutzung eines Segelschiffkörpers zu erreichen und veränderte Kontexte in der Raumaufteilung an und unter Deck zu ermöglichen welche folgende Ziele haben:
- Schaffung von großzügigen Wohn- und Lebensbereichen an und unter Deck unter Berücksichtigung, daß ein Segelschiff ein niedriges Profil haben muß (hohe Aufbauten sind für die Segelqualität des Schiffes ungünstig).
- Schaffung von guter Licht- und Luftzufuhr in die wichtigsten Räume und Kabinen des Schiffes, auch während ungünstiger Wetterbedingungen.
- Schaffung von gut zugänglichen großen Stauräumen die auch bei Schlechtwetter erreichbar sind und auch den Rumpf eines solchen Schiffes optimal ausnützen.

Dies wird dadurch erreicht, daß sowohl backbord- als auch steuerbordseitig zwischen dem Arbeitsdeck 2 und der Wasserlinie 18 in der Bordwand etwa von der Längsmitte 3 ausgehend eine sich über die gesamte Länge des Aufenthaltsbereichs 4,5 erstreckende, mindestens spritzwasserdicht verschließbare Öffnung zur Belichtung und Belüftung sowie zur freien Aussicht bis zum Heck durchgehend vorgesehen ist.
Die hintere Hälfte des Arbeitsdecks ist somit freistehend ausgebildet, d.h. mit dem Rumpf des Schiffes nur partiell verbunden, sodaß zwischen Rumpf und Deck ein freier Raum entsteht. Dieser Raum ist vielfältig nutzbar z.B. als offene Terrasse oder als Seitengang ins Vorschiff usw. Bei Schlechtwetter bzw. zu viel Krängung des Schiffes ist dieser Raum zwischen Arbeitsdeck und Schiffsrumpf durch eine wasserdichte Jalousie abschließbar. Durch diese Merkmale kann der Kabinen- und Aufenthaltsbereich im wesentlichen unter das Arbeitsdeck gelegt werden, wobei die Vorteile der freien Rundsicht und Belüftung erhalten bleiben.
Weitere Vorteile sind: Gute Ausnützung des Rumpfvolumens, was bei Deckshäusern nicht der Fall ist. Die Kabinen bzw. Wohnräume können von vorne nach hinten übergehend mit einer steigenden Anzahl von Glasflächen ausgestattet werden was letztendlich in den Salon mit "Glashaus" mündet und danach in derselben Ebene in eine offene "Terrasse" übergeht. Diese Terrasse stellt einen völlig überdachten Freiraum dar, der je nach Bedarf und Witterungsverhältnissen ganz oder teilweise geschlossen werden kann. Ferner ist in diesem Schiffsbereich ein "Glashaus" für den Wohnbereich nur dann möglich wenn dieses einen zusätzlichen Schutz bei Schlechtwetter erhält, z.B. eine Jalousie.

Der wesentliche Vorteil aber ist, daß dies keine hohen Aufbauten bedingt und in einem Niedrigprofil - Schiff verwirklichbar ist.
Im folgenden wird die Erfindung an H and eines Beispiels und mit Bezug auf die beiliegenden Zeichnungen näher erläutert. Herbei zeigt:
**Fig. 1** eine Seitenansicht eines Segelschiffes mit geöffneter Jalousie,
**Fig. 2** die Seitenansicht des Segelschiffes mit teilweise geschlossener Jalousie,
**Fig. 3** den Aufbau der wasserdichten Spezialjalousie,
**Fig. 4** den Schnitt durch eine Führungsbahn der Jaousie.

In **Fig. 1** ist das Profil eines Segelschiffes dargestellt (Länge z.B. 36m) wo auch die verschiedenen Decksebenen zu sehen sind. Der Rumpf des Schiffes trennt sich von Arbeits- bzw. Segeldeck 2 etwa in der Längsmitte 3 , so daß sich backbord- und steuerbordseitig eine Öffnung in der Bordwand je bildet, die sich über die Länge eines aus einem Hauptwohndeck 4 mit anschließendem Terrassendeck 5, bestehenden Aufenthaltsbereiches erstreckt, wodurch der Wohnbereich in Richtung Heck vergrößert wird. Eine säulenartige Verbindung 6 zwischen Deck 2 und Bordwand bildet den Abschluß dieser Terrasse Richtung Heck und enthält auch den hinteren Teil einer Jalousie 19 in einer hinteren Säule 7 und ist wichtig für die Stabilität des Arbeitsdecks 2. Die Verbindung 6 hat verschiedene Funktionen, unter anderem enthält sie zwei Schiebetüren 8 (wasserdicht abschließbar), welche den Durchgang zum Heckbereich des Schiffes gewährleisten. Die wasserdichte Jalousie 19 läßt sich in zwei Schienen, welche einerseits im Schanzkleid 9 und andererseits im Deck 2 angeordnet sind, bis zu einer mittleren Säule 10 schließen. In der mittleren Säule 10 ist eine weitere Jalousie untergebracht welche sich bis zu einer vorderen Säule 11 des Schiffes schließen läßt. Von der vorderen Säule 11 bis zur Splitstelle von Rumpf 1 und Deck 2 wird die äußere Hülle des Schiffes abwechselnd durch fixe Säulen 12, fixe Panzergläser 13 und ein zu öffnendes Fenster 14 abgeschlossen. Ein Salon geht achterlich in ein Glashaus 15 über. Die Fußböden 16 von Salon und Terrasse befinden sich in einer Ebene. Das Schanzkleid 9 (Terrassenbereich) ist mit dem Rumpf 1 wasserdicht verbunden, sodaß im Fußbodenbereich der Terrasse 16 kein Wasser von außen eindringen kann. Als Spritzwasserablauf in diesem Bereich sind Drainagerohre im Fußboden 16 vorgesehen. Dieser tiefergelegte Wohn- und Terrassenbereich ist somit von der Splitstelle bis zur Wand mit den Schiebetüren 8 und der hinteren Säule 7 komplett abschließbar. Der verbleibende offene Heckbereich 17 des Schiffes ist somit im geschlossenen Zustand der Schiebetüren 8 vom restlichen Teil der Terrasse wasserdicht getrennt und enthält große Drainageöffnungen im Schanzkleid 9 bzw. Heckbereich 17.
Die Wasserlinie des Schiffes ist mit 18 bezeichnet. Das niedrige Deckshaus ist mit 32 bezeichnet (mit Innensteuerstand).
**Fig. 2** zeigt die gleiche Seitenansicht wie **Fig. 1**, jedoch ohne Darstellung der verschiedenen Wohnebenen und mit teilweise geschlossener (hinterer) Jalousie 19. Die geschlossene, hintere Jalousie ist mit einigen Polykarbonatfenstern 20 versehen. Diese Jalousie dichtet den Freiraum von der hinteren Säule 7 bis zur mittleren Säule 10 an der Außenhaut des Rumpfes 1 und der äußeren Kante des Decks 2 ab, sie **Fig. 3 u. 4**. Die zweite Jalousie würde den Bereich zwischen der mittleren Säule 10 und der vorderen Säule 11, die an der Außenhülle des Schiffes liegt, abdichten, ist jedoch geöffnet, d.h. eingerollt in der mittleren Säule 10 dargestellt und läßt den Blick auf das innenliegende Salonglashaus 15 frei. Die restlichen Bauteile sind mit den gleichen Bezugszeichen wie in **Fig. 1** versehen.
Die **Fig. 3 und 3a** zeigen die wasserdichte Jalousie 19. Dabei sind jeweils ein Außenteil 20 und ein Innenteil 21 mittels nichtrostender Schrauben 22 miteinander verschraubt. Diese Jalousieteile 20,21 sind aus Komposit-Material (Faserverbundteile aus Kevlar und Epoxyharz) hergestellt. Zwischen diesen beiden Jalousieteilen 20,21 läuft eine Gewebebahn 23 über die ganze Länge der Jalousie durch. Diese Gewebebahn 23 besteht aus kevlarverstärktem Teflon (PTFE). Fenster 20 aus Polycarbonat gefertigt sind zusätzlich vorgesehen. Gleiter 24 (Polyamid 66) sind an beiden Seiten der Gewebebahn 23 festgeschraubt und dienen zu deren exakter Führung. Auf eine spiralförmige Rolle 25 ist die Jalousie bei Bedarf aufrollbar.
In **Fig. 4** ist ein Schnitt durch die Gleitbahn dargestellt, die einerseits im Arbeitsdeck 2 andererseits im Schanzkleid 9 montiert ist und in welcher die Jalousie 19 auf- und zuziehbar ist. Die Zeichnung zeigt die obere Gleitbahn, daher ist 2 das Deck ferner sind eine Verkleidungsplatte 26 der äußeren Schiffshülle sowie zwei miteinander verschraubte Gleitbahnen 27,28 aus Kunststoff ersichtlich. Ein durch Pressluft aufblasbares Gummidichtungssystem 29 dichtet die Gewebebahn 23 ab. Eine zusätzliche Gummilippendichtung 30 verschließt das gesamte System bei eingerollter Jalousie, um keinen Schmutz in die Gleitbahn eindringen zu lassen. Halbrunde Nocken 31, welche am Innenteil 21 ausgebildet sind, dienen nicht nur als Führungsteil sondern haben auch eine Gelenksfunktion um bei Belastung der Jalousie eine höhere Elastizität zu gewährleisten.

## Patentansprüche

1. Schiffskörper für ein Segelschiff mit einem im wesentlichen vom Bug bis zum Heck durchgehenden Arbeitsdeck, auf dem ein zur Vermeidung von Windangriffsflächen das Arbeitsdeck nur geringfügig überragendes Deckshaus angeordnet ist und unterhalb dessen Kabinen und ein ein Hauptwohndeck mit anschließendem Terrassendeck umfassender Aufenthaltsbereich liegen, **dadurch gekennzeichnet**, daß sowohl backbord- als auch steuerbordseitig zwischen dem Arbeitsdeck (2) und der Wasserlinie (18) in der Bordwand etwa von der Längsmitte (3) ausgehend eine sich über die gesamte Länge des Aufenthaltsbereichs (4,5) erstreckende, mindestens spritzwasserdicht verschließbare Öffnung zur Belichtung und Belüftung sowie zur freien Aussicht bis zum Heck durchgehend vorgesehen ist.

2. Schiffskörper nach Anspruch 1, **dadurch gekennzeichnet,** daß das Arbeitsdeck (2) mindestens achterlich als im wesentlichen frei auskragende Platte ausgebildet ist.

3. Schiffskörper nach den Ansprüchen 1 und 2, **dadurch gekennzeichnet**, daß zum Verschließen der Öffnung im Längsmittelbereich sowie im Heckbereich eine Rolljalousie (19) vorgesehen ist, wobei eine Rolle (25), auf welche die Jalousie auf wickelbar ist, in vorzugsweise als Säulen (7,10) ausgebildeten Stützpfeilern untergebracht ist, die die Öffnung zwischen Arbeitsdeck (2) und Wasserlinie (18) überbrücken.

4. Schiffskörper nach Anspruch 3, **dadurch gekennzeichnet**, daß die Rolljalousie (19) im wesentlichen aus einer durchgehenden, gewebeverstärkten Gummibahn (23) besteht, auf der beidseitig dicht an dicht Kompositbauteile (20,21) angeordnet und miteinander verschraubt sind.

5. Schiffskörper nach Anspruch 4, **dadurch gekennzeichnet,** daß die Roll-Jalousie (19) mit halbkreisförmigen Kunststoffnasen (31) und Gleitern (24) versehen ist, die in Kunststoffschienen (27,28) geführt sind, wobei die Roll-Jalousie (19) in Schließstellung mittels einer aufblasbaren Gummidichtung (29) und einer Dichtlippe (30) den Aufenthaltsbereich (4, 5) nach außen hin wasserdicht abschließt.

## Claims

1. A sailing vessel characterised by a weather deck the majority of which extends continuously from bow to stem, on which a low-profile deckhouse Is arranged thereby minimising the surface area exposed to the wind. Located below this Is a dwelling area comprising cabins and a main living deck with adjacent terrace deck characterised by its having openings on both the port and starboard sides extending vertically between the weather deck (2) and the waterline (18), and horizontally along the ship's side-starts from the midship's region(3) the entire length of the dwelling area (4,5) which, in addition to being watertight when closed, afford not only light and ventilation, but also provide unobstructed lines of sight extending back as far as the stem.

2. A sailing vessel, as stated in claim 1, wherein the weather deck in the region of the stem is substantially free - standing above said main living deck.

3. A sailing vessel, as stated in claims 1 and 2, characterised by the provision of roller blinds (19) to close the openings along the ship's sides and in the area of the stem. The spindles (25) onto which the roller blinds are wound are largely incorporated into support beams designed as columns (7, 10) that span the opening vertically between the weather deck (2) and the hull (1).

4. A sailing vessel, as stated In claim 3, characterised by roller blinds (19) which in large part consists of a continuous, fibre-reinforced rubber sheet (23) on both sides of which composite components (20, 21) are tightly arranged and screwed to each other.

5. A sailing vessel, as stated in claim 4, characterised by roller blinds (19) featuring semicircular plastic protrusions (31) and sliders (24) guided along plastic tracks (27, 28), whereby when closed the roller blind (19) protects the dwelling area (4,5) from the sea by means of an inflatable rubber seal (29) and a lip seal (30).

## Revendications

1. Coque de bateau pour un voilier présentant un pont supérieur sensiblement continu de la proue à la poupe, sur laquelle est disposé un rouf ne dépassant que faiblement le pont supérieur pour réduire la surface exposée au vent, et en-dessous duquel sont situées des cabines et une zone de séjour comprenant un pont d'habitation principal avec sun-deck adjacent, caractérisée en ce qu'à bâbord aussi bien qu'à tribord une ouverture continue partant environ du centre du bateau (3), s'étendant sur l'ensemble de la longueur de la zone de séjour (4,5) , obturable pour protéger au moins contre les projections d'eau, destinée à l'éclairage et à l'aération ainsi qu'à dégager la vue jusqu'à la poupe, est disposée dans le bordage entre le pont supérieur (2) et la ligne de flottaison (18).

2. Coque de bateau selon la revendication 1, caractérisée en ce que du moins à l'arrière le pont supérieur (2) est conçu comme plateau sensiblement en saillie.

3. Coque de bateau selon les revendications 1 et 2 caractérisée en ce qu'un volet roulant (19) destiné à l'obturation de l'ouverture au centre du bateau ainsi qu'au niveau de la poupe est prévu, un enrouleur (25) sur lequel le volet est enroulé étant logé dans des montants conçus de préférence comme des colonnes (7,10) qui enjambent l'ouverture entre le pont supérieur (2) et la ligne de flottaison (18).

4. Coque de bateau selon la revendication 3, caractérisée en ce que le volet roulant (19) consiste sensiblement en une bande en caoutchouc (23) continue renforcée de fibres, sur laquelle des éléments composites (20,21) sont disposés sur les deux faces en position serrée et vissés les uns contre les autres.

5. Coque de bateau selon la revendication 4, caractérisée en ce que le volet roulant (19) est doté de tenons semi-circulaires en matière plastique (31) et de curseurs (24) guidés dans des glissières en matière plastique (27.28), le volet roulant (19) assurant en position fermée la fermeture étanche à l'eau de l'aire de séjour (4,5) vers l'extérieur, moyennant un joint gonflable en caoutchouc (29) et une lèvre d'étanchéité (30).
